# EUROPÄISCHE PATENTSCHRIFT

(11) **EP 1 872 091 B1**
(45) Veröffentlichungstag und Bekanntmachung des Hinweises auf die Patenterteilung: **03.07.2013**
(21) Anmeldenummer: 06722756.1
(22) Anmeldetag: 05.04.2006
(51) Int. Cl.: G10D 13/08

(54) **FLACHES STABSPIELINSTRUMENT**
FLAT STRUCK-BAR INSTRUMENT
INSTRUMENT DE MUSIQUE PLAT, A BARRES

(30) Priorität: 06.04.2005 DE 102005015812
(43) Veröffentlichungstag der Anmeldung: 02.01.2008
(73) Patentinhaber: Global Percussion Supply GmbH, 82166 Gräfelfing (DE)
(72) Erfinder: BECKER-EHMCK, Bernd, 82166 Lochham (DE)
(74) Vertreter: Rasch, Michael
(86) Internationale Anmeldenummer: PCT/DE2006/000606
(87) Internationale Veröffentlichungsnummer: WO 2006/105776

(56) Entgegenhaltungen:
- DE-U- 7 346 111
- NL-A- 7 605 085
- US-A- 1 369 268

## Beschreibung

Die Erfindung betrifft ein Stabspielinstrument mit einem Resonanzkasten, auf dem eine Anzahl Klangstäbe angebracht sind, wobei der Resonanzkasten in mehrere durch vertikale Trennwände gegeneinander abgegrenzte Resonanzräume aufgeteilt ist, von denen jeder einem oder mehreren der Klangstäbe zugeordnet ist.

Ein derartiges Stabspielinstrument ist beispielsweise aus der DE 73 46 111 U1 oder der NL 76 05 085 bekannt. Solche Instrumente sind sowohl als Xylophone (mit hölzernen Klangstäben) als auch Metallophone (mit metallischen Klangstäben) verbreitet.

Einfache herkömmliche Stabspielinstrumente mit mindestens einer Oktave Tonumfang im Sopran- und Altbereich weisen einen einzigen Resonanzraum für alle Klangstäbe auf. Diese baulich einfachen Instrumente haben mit zunehmender Tontiefe etwa ab dem F₂ einen entsprechend schlechteren unausgewogenen und schwachen Klang. Den optimalsten Klang erhält man hingegen, wenn unter jedem Klangstab ein eigener Resonanzraum vorgesehen wird. Dies führt zu einem beträchtlichen Bauaufwand, der mit zunehmender Tontiefe nicht nur Trennwände, sondern auch verschiedene Resonanzraumhöhen für einen guten Klang erforderlich macht, wodurch das Instrument entsprechend teuer wird. Ferner haben derartige Instrumente eine größere Baugröße, da für einen optimalen Klang (je Klangstab ein Resonanzraum) die Resonanzräume entsprechend groß d.h. hoch sein müssen.

Will man zur Reduzierung des Bauaufwandes zumindest in der Alt- oder Basslage und Teilen der Sopranlage die Anzahl der Resonanzräume reduzieren, also einen Resonanzraum mehreren Klangstäben zuweisen, so führt dies wegen der Notwendigkeit der Anbringung von Schalllöchern, die den einzelnen Klangstäben zugeordnet sind, zu einer erheblichen Vergrößerung des jeweiligen Resonanzraumes. Dies kann dazu genutzt werden, die Bauhöhe zu reduzieren.

Ferner ist es bekannt, Stabspielinstrumente in der klassischen Bauweise, bei der sich die Aufnahme- bzw. Haltestifte für die Klangstäbe direkt in der Seitenwand befinden, mit einem Resonanzkasten aus Kunststoff zu fertigen, um den Fertigungsaufwand zu reduzieren. Diese Bauweise ist jedoch mit dem Nachteil behaftet, dass die Aufnahme- bzw. Haltestifte für die Klangstäbe aus der Kunststoffwand ausbrechen, das nur noch schwer reparabel ist.

Es gibt ferner Sopran-Glockenspiele mit Kunststoffresonanzkästen. Aufgrund der hohen Tonhöhen (zwei Oktaven höher als Alt-Xylophone) und der metallischen Klangstäbe mit der großen Lautstärke der Klangabstrahlung stellt sich bei diesen Instrumenten das Problem der Ausbildung und richtigen Dimensionierung eines Resonanzraumes nicht in diesem Maße.

Aufgabe der vorliegenden Erfindung ist es daher, ein baulich einfaches und zugleich möglichst flaches Stabspielinstrument bereit zu stellen, das zugleich gehobenen klanglichen Ansprüchen genügt.

Erfindungsgemäß wird diese Aufgabe durch die im Anspruch 1 angegebenen Merkmale gelöst. Vorteilhafte Weiterbildungen des Erfindungsgedankens sind in den Unteransprüchen definiert.

Die erfindungsgemäße Merkmalskombination ermöglicht zunächst einen kompakten Aufbau und damit eine geringe Bauhöhe dadurch, dass den dritten bis fünften Klangstäben ein gemeinsamer Resonanzraum mit einem Schallloch zugeordnet ist. Während die klanglich optimale Dimensionierung des Resonanzraumes für die beiden untersten Klangstäbe aufgrund des in Instrumentenlängsrichtung zur Verfügung stehenden Raumes bei noch ausreichend vorhandener Bauhöhe wenig problematisch ist (das Instrument nur etwas länger wird), kann durch die Zusammenfassung der drei folgenden Klangstäbe bezüglich eines gemeinsamen Resonanzraumes deutlich gegenüber einem herkömmlicherweise vorgesehenen Resonanzraum nur für zwei Klangstäbe (also den dritten und vierten) viel Platz "gespart" werden, was zu einer signifikanten Reduzierung der Bauhöhe genutzt werden kann.

Diese nunmehr mögliche flache Bauweise führt erfindungsgemäß dazu, dass ein Kunststoffeinsatz vorgesehen werden kann, um den Fertigungsaufwand zu reduzieren, ohne dass die Nachteile des Kunststoffeinsatzes bei Instrumenten klassischer Bauart (das Ausbrechen der Aufnahmestifte) zu befürchten ist.

Das besondere an dieser Merkmalskombination ist, dass jeder Resonanzraum die für einen guten Klang erforderliche Raumgröße erhält.

Wie bereits erwähnt, ist die Dimensionierung des ersten Resonanzraumes für die Klangstäbe 1 und 2 durch Anpassung der Außenkontur (Instrumentlänge) und bei ausreichend vorhandener Resonanzraumhöhe kein gravierendes Problem. Die Dimensionierung des zweiten Resonanzraumes für die Klangstäbe 3 bis 5 definiert bei vorgegebener Instrumentenbreite und Klangstabbreite sowie bei einem günstig gewählten Schallloch die Bauhöhe des gesamten Instruments. Die weiteren Resonanzräume für die Klangstäbe 6+7, 8+9 etc. sind für optimalen Klang kleiner als der zur Verfügung stehende Raum, so dass durch die Dimensionierung der in den Kunststoffeinsatz geformten Resonanzräume (Wand- und Bodenstärken) diese die für einen guten Klang erforderliche Größe bekommen.

In einer ersten Ausführungsform der Erfindung ist der Kunststoffeinsatz in den Resonanzkasten eingesetzt, so dass außerhalb des Kunststoffeinsatzes ein oder mehrere Resonanzräume gebildet sind.

In einer vorteilhaften Weiterbildung der Erfindung bildet der Kunststoffeinsatz zwischen 3 und 5 Resonanzräume aus. Bei einem Instrument mit beispielsweise 13 Klangstäben bildet der Kunststoffeinsatz 4 Resonanzräume für die obersten 8 Klangstäbe. Die verbleibenden beiden Resonanzräume für die untersten 5 Klangstäbe werden dabei durch eine "herkömmliche" Trennwand definiert.

Vorzugsweise wird der Kunststoffeinsatz aus expandiertem Polypropylen (EPP) gebildet. Dabei handelt es sich um geschlossenzellige Schaumstoffe mit Grammgewichten von 30-80 g/l. Dieser Kunststoff hat den Vorteil, dass im Spritzgießvorgang sehr glatte und harte Oberflächen gebildet werden, was gegenüber anderen Kunststoffen wie Styropor oder Polyethylen zu einem verbesserten Klang führt. Ein weiterer Vorteil dieses Kunststoffes ist, dass bei Fertigung des gesamten Resonanzkastens daraus ein gegenüber Beschädigungen (z.B. durch Herunterfallen) weitgehend immuner Resonanzkasten gebildet wird. Deformationen werden wieder zurückgebildet.

Besonders geeignet ist ein solches Instrument für die Alt-Tonlage mit einem tiefen Anfangston zwischen C₁ und F₁. Bei einem Instrument der Sopranlage liegt der Anfangston bei C₂ und F₂.

Die Erfindung wird nachfolgend anhand der beigefügten Zeichnungen für bevorzugte Ausführungsformen näher erläutert. Dabei zeigt:
- Fig. 1:: eine Draufsicht einer ersten Ausführungsform eines Stabspielinstrumentes;
- Fig. 2:: Draufsicht, Seitenansicht und perspektivische Ansicht des Kunststoffeinsatzes gemäß Fig. 1;
- Fig. 3:: eine Draufsicht sowie Längsschnitt eines Halbtonergänzungskastens zu dem Stabspielinstrument gemäß Fig. 1 und 2;
- Fig. 4:: eine Draufsicht einer zweiten Ausführungsform eines Stabspielinstrumentes;
- Fig. 5:: einen schematischen Horizontalschnitt durch die Ausführungsform gemäß Fig. 4.

Die Figur 1 zeigt die Draufsicht einer ersten Ausführungsform eines Alt-Stabspielinstruments **10,** das aus einem Resonanzkasten **12** besteht, auf dem eine Reihe Klangstäbe **14** angebracht sind. Mit **16a** und **16b** sind linke und rechte Wandungen des Resonanzkasten **12** bezeichnet, mit **18a** und **18b** obere und untere Seitenwände. Die Klangstäbe **14** sind über Stifte **19** auf einer oberen Deckplatte **24** hinsichtlich der Lage fixiert.

Bezugszeichen **20** bezeichnet eine Trennwand, mittels der ein erster Resonanzraum **22a** für die ersten beiden tiefsten Klangstäbe **14a** und **14b** gebildet ist zwischen Außenwand **16a,** Trennwand **20,** oberer und unterer Seitenwand **18a** und **18b** sowie der nicht dargestellten Bodenplatte sowie der Deckplatte **24,** auf der alle Klangstäbe **14** angebracht sind. Ein dem ersten Resonanzraum **22a** zugeordnetes Schallloch **26a** ist unterhalb der beiden Klangstäbe **14a** und **14b** in der Deckplatte **24** ausgebildet.

Ein zweiter Resonanzraum **22b** für die drei nächsten Klangstäbe **14c, 14d** und **14e** ist zwischen der Trennwand **20,** oberer und unterer Seitenwand **18a** und **18b,** der Bodenplatte sowie der Deckplatte **24** sowie dem linken Endwand **27** eines Kunststoffeinsatzes **28** ausgebildet. Ein dem zweiten Resonanzraum **22b** zugeordnetes Schallloch **26b** ist unterhalb der Klangstäbe **14c** bis **14e** in der Deckplatte **24** ausgebildet.

Der Kunststoffeinsatz **28** umfasst vier Resonanzräume **22c** - **22f,** die durch Trennwände **30** gegeneinander abgegrenzt sind. Diesen Resonanzräumen **22c** - **22f** zugeordnet sind in der Deckplatte **24** weitere Schalllöcher **26c** - **26f** ausgebildet. Diese vier Resonanzräume **22c** - **22f** dienen jeweils zwei Klangstäben. Da für einen optimalen Klang mit zunehmender Tonhöhe der Klangstäbe die zugeordneten Resonanzräume immer kleiner werden müssen und zwar überproportional in Bezug auf die sich sowieso nähernden Seitenwände 18a und 18b, werden seitlich immer größere Bereiche **32** mit Vollmaterial belassen.

In der linken Endwand **27** des Kunststoffeinsatzes **28** sind zwei Verdickungen **34a, 34b** mit Bohrungen ausgebildet, so dass Holzdübel dort eingesetzt werden können, die eine feste Verbindung des Kunststoffeinsatzes **28** mit der Deckplatte **24** gewährleisten.

In Figur 2 ist der in Fig. 1 bereits gezeigte Kunststoffeinsatz **28** nochmals in Draufsicht, sowie geschnittener Seitenansicht und Perspektive dargestellt. In der Seitenansicht ist erkennbar, dass der Boden des Kunststoffeinsatzes **28** im Bereich der Resonanzräume **22e** und **22f** zur weiteren Verkleinerung derselben dicker ausgebildet ist als der Boden im Bereich der anderen Resonanzräume **22c** und **22d.**

Figur 3 zeigt Draufsicht sowie Längsschnitt eines Halbtonergänzungskastens **40.** Das in Fig. 1 und 2 gezeigte Stabspielinstrument **10** besitzt nur Ganzton-Klangstäbe **14.** Um ein vollwertiges chromatisches Instrument bereitzustellen, wird der Halbtonergänzungskasten **40** vorgesehen, der im wesentlichen genauso aufgebaut ist wie der Ganztonkasten **10.** Der Halbtonergänzungskasten **40** hat Klangstäbe **42** für die Halbtöne Cis, Dis, etc. Dieser weist ebenfalls einen Kunststoffeinsatz **43** auf, der in mehrere Resonanzräume unterteilt ist. Eine Besonderheit besteht darin, dass ein Resonanzraum **44b** nur einem einzelnen Klangstab (Fis) zugeordnet ist und dessen linke Wandung nicht durch den Kunststoffeinsatz **43** sondern eine vorzugsweise hölzerne Trennwand **46** gebildet ist.

Die Figuren 4 und 5 zeigen eine weitere Ausführungsform der Erfindung für ein Sopran-Stabspielinstrument **50,** dessen nur in Fig. 4 gezeigte Klangstäbe **52** normalerweise eine Oktave höher als die Klangstäbe **14** gemäß dem in den Figuren 1 bis 3 gezeigten Alt-Stabspielinstrument **10** klingen.

In Fig. 5 ist ein Kunststoffeinsatz **54** dargestellt, der im wesentlichen dem Kunststoffeinsatz **28** gemäß Fig. 1 und 2 entspricht mit dem einzigen wesentlichen Unterschied, dass nicht vier Resonanzkammern **22** sondern nur zwei Resonanzkammern **56a** und **56b** vorgesehen sind. Wie beim Alt-Stabspielinstrument **10** ist die erste Resonanzkammer **56a** drei Klangstäben, nämlich dem dritten bis fünften Klangstab **52** zugeordnet, während die zweite Resonanzkammer **56b** allen weiteren (hier acht) Klangstäben zugeordnet ist, da bei dieser Tonhöhe keine einzelnen Resonanzkammern mehr sinnvoll sind.

In gleicher Weise sind in der Deckplatte **58** nur noch drei Schalllöcher **60a, 60b** und **60c** vorgesehen, ein Schallloch **60a** für die ersten zwei Klangstäbe, ein Schallloch **60b** für die darauffolgenden drei Klangstäbe und ein Schallloch **60c** für die restlichen acht Klangstäbe.

## Patentansprüche

1. Stabspielinstrument mit einem Resonanzkasten (12), auf dem eine Anzahl Klangstäbe (14) angebracht sind, wobei der Resonanzkasten (12) in mehrere durch vertikale Trennwände (20) gegeneinander abgegrenzte Resonanzräume (22) aufgeteilt ist, von denen jeder einem oder mehreren der Klangstäbe (14) zugeordnet ist, dass ein erster Resonanzraum (22a) den beiden tiefsten Klangstäben (14a, 14b) und ein zweiter Resonanzraum (22b) den folgenden drei Klangstäben (14c, 14d, 14e) zugeordnet ist, wobei jeder dieser Resonanzräume (22a, 22b) über jeweils ein eigenes Schallloch (26) mit den zugeordneten Klangstäben (14) kommuniziert, **dadurch gekennzeichnet, dass**, Resonanzkasten (12) ein Kunststoffeinsatz (28) vorgesehen ist, der mehrere Resonanzräume (22) ausbildet.

2. Stabspielinstrument nach Anspruch 1, **dadurch gekennzeichnet, dass** dieses ein Xylophon oder Metallophon ist.

3. Stabspielinstrument nach Anspruch 1, **dadurch gekennzeichnet, dass** der gesamte Resonanzkasten (12) für ein Xylophon oder Metallophon der Sopran-, Alt- oder Basslage aus Kunststoff gebildet ist.

4. Stabspielinstrument nach Anspruch 1, **dadurch gekennzeichnet, dass** der Kunststoffeinsatz (28) zwischen 2 und 8 Resonanzräume (22) ausbildet.

5. Stabspielinstrument nach Anspruch 1, **dadurch gekennzeichnet, dass** dieses 6 bis 8 Resonanzräume (22) umfasst, wobei der Kunststoffeinsatz (28) die oberen 4 bis 6 Resonanzräume ausbildet.

6. Stabspielinstrument nach Anspruch 1, **dadurch gekennzeichnet, dass** der Kunststoffeinsatz (28) aus expandiertem Polypropylen besteht.

7. Stabspielinstrument nach Anspruch 1, **dadurch gekennzeichnet, dass** die Resonanzräume (22) durch entsprechende Einstellung der seitlichen und bodenseitigen Wandstärken des Kunststoffeinsatzes (28) auf die Tonhöhen der zugeordneten Klangstäbe (14) abgestimmt ist.

8. Stabspielinstrument nach Anspruch 1, **dadurch gekennzeichnet, dass** dieses ein Ganztoninstrument (10) ist, wobei die Klangstäbe (14) die Folge der Ganztonnoten(C, D, E....) bilden.

9. Stabspielinstrument nach Anspruch 8, **dadurch gekennzeichnet, dass** dieses ferner einen Halbtonergänzungskasten (40) umfasst, der gleich wie der Ganztonkasten aufgebaut und oberhalb des Ganztonkastens (10) anordenbar ist, wobei die Klangstäbe (42) des Halbtonergänzungskastens (40) in passendem Abstand zu den zugeordneten Klangstäben (14) des Ganztonkastens (10) angeordnet sind.

10. Stabspielinstrument nach Anspruch 9, **dadurch gekennzeichnet, dass** der Halbtonergänzungskasten (40) einen Kunststoffeinsatz (43) umfasst, der vier Resonanzräume (44) für die Klangstäbe 3, 4 + 5, 6 + 7 sowie 8 + 9 bildet.

11. Stabspielinstrument nach Anspruch 1, **dadurch gekennzeichnet, dass** sich die Aufnahme- oder Haltestifte für die Klangstäbe in einer Deckplatte für den Resonanzkasten befinden.

## Claims

1. A mallet instrument having a sound box (12), on which a series of bars (14) are fixed, wherein the sound box (12) is divided up, by means of vertical partition walls (20),into a plurality of distinct sound chambers (22) which are separated from each other, each resonating chamber being associated with one or more of the bars (14), wherein a first sound chamber (22a) is associated with the two lowest bars (14a, 14b) and a second sound chamber (22b) is associated with the next three bars (14c, 14d, 14e), wherein each of these sound chambers (22a, 22b) respectively communicates with the associated bars (14) via its own sound hole (26), **characterized in that** a plastic insert (28) which forms a plurality of sound chambers (22) is provided in the sound box (12).

2. The mallet instrument as claimed in claim 1, **characterized in that** it is a xylophone or a metallophone.

3. The mallet instrument as claimed in claim 1, **characterized in that** for a soprano, alto or bass xylophone or metallophone, the entire sound box (12) is formed from plastic.

4. The mallet instrument as claimed in claim 1, **characterized in that** the plastic insert (28) forms between 2 and 8 sound chambers (22).

5. The mallet instrument as claimed in claim 1, **characterized in that** it comprises 6 to 8 sound chambers (22), wherein the plastic insert (28) forms the upper 4 to 6 sound chambers.

6. The mallet instrument as claimed in claim 1, **characterized in that** the plastic insert (28) is formed from expanded polypropylene.

7. The mallet instrument as claimed in claim 1, **characterized in that** the sound chambers (22) are tuned to the pitches of the associated bars (14) by appropriate adjustment of the thickness of the side and bottom walls of the plastic insert (28).

8. The mallet instrument as claimed in claim 1, **characterized in that** it is a whole tone instrument (10), wherein the bars (14) form a whole tone series (C, D, E....).

9. The mallet instrument as claimed in claim 8, **characterized in that** it further comprises a supplemental semitone box (40) which is constructed in the same manner as the whole tone box and can be arranged above the whole tone box (10), wherein the bars (42) of the supplemental semitone box (40) are arranged at a suitable distance from the associated bars (14) of the whole tone box (10).

10. The mallet instrument as claimed in claim 9, **characterized in that** the supplemental semitone box (40) comprises a plastic insert (43) which forms four sound chambers (44) for the bars 3, 4 + 5, 6 + 7 and 8 + 9.

11. The mallet instrument as claimed in claim 1, **characterized in that** the holding or support pins for the bars are located in a cover plate for the sound chambers.

## Revendications

1. Instrument de musique plat à lames avec un caisson de résonance (12), sur lequel est monté un certain nombre de lames sonores (14), le caisson de résonance (12) étant divisé en plusieurs espaces de résonance (22) délimités les uns des autres par des parois de séparation (20) verticales, dont chacun est associé à une ou à plusieurs des lames sonores (14), un premier espace de résonance (22a) étant associé aux deux lames sonores (14a, 14b) les plus basses et un deuxième espace de résonance (22b) étant associé aux trois lames sonores suivantes (14c, 14d, 14e), chacun desdits espaces de résonance (22a, 22b) communiquant par l'intermédiaire de chaque fois une propre rosace (26) avec les lames sonores (14) associées, **caractérisé en ce que** dans le caisson de résonance (12), il est prévu un insert en matière plastique (28) formant plusieurs espaces de résonance (22).

2. Instrument de musique plat à lames selon la revendication 1, **caractérisé en ce qu'**il s'agit d'un xylophone ou d'un métallophone.

3. Instrument de musique plat à lames selon la revendication 1, **caractérisé en ce que** l'ensemble du caisson de résonance (12) est conçu en matière plastique, pour un xylophone ou un métallophone soprano, alto ou basses.

4. Instrument de musique plat à lames selon la revendication 1, **caractérisé en ce que** l'insert en matière plastique (28) forme de 2 à 8 espaces de résonance (22).

5. Instrument de musique plat à lames selon la revendication 1, **caractérisé en ce qu'**il comprend de 6 à 8 espaces de résonance (22), l'insert en matière plastique (28) formant les 4 à 6 espaces de résonance supérieurs.

6. Instrument de musique plat à lames selon la revendication 1, **caractérisé en ce que** l'insert en matière plastique (28) est constitué de polypropylène expansé.

7. Instrument de musique plat à lames selon la revendication 1, **caractérisé en ce que**, par un réglage correspondant des épaisseurs des parois latérales et inférieures de l'insert en matière plastique (28), les espaces de résonance (22) sont accordés aux hauteurs de son des lames sonores (14) associées.

8. Instrument de musique plat à lames selon la revendication 1, **caractérisé en ce qu'**il s'agit d'un instrument à tons entiers (10), les lames sonores (14) formant la suite des notes à tons entiers (C, D, E....).

9. Instrument de musique plat à lames selon la revendication 8, **caractérisé en ce qu'**il comprend en outre un caisson complémentaire à demi-tons (40) dont la structure est identique à celle du caisson à tons entiers et qui peut se disposer au-dessus du caisson à tons entiers (10), les lames sonores (42) du caisson complémentaire à demi-tons (40) étant disposées à un écart adapté des lames sonores (14) associées du caisson à tons entiers (10).

10. Instrument de musique plat à lames selon la revendication 9, caractérisé en ce le caisson complémentaire à demi-tons (40) comprend un insert en matière plastique (43) formant quatre espaces de résonance (44) pour les lames sonores 3, 4 + 5, 6 + 7, ainsi que 8 + 9.

11. Instrument de musique plat à lames selon la revendication 1, **caractérisé en ce que** les tiges de logement ou de maintien des lames sonores se trouvent dans une plaque de recouvrement pour le caisson de résonance.
